# EUROPÄISCHE PATENTSCHRIFT

(11) **EP 1 875 966 B1**
(45) Veröffentlichungstag und Bekanntmachung des Hinweises auf die Patenterteilung: **03.11.2010**
(21) Anmeldenummer: 07011005.1
(22) Anmeldetag: 05.06.2007
(51) Int. Cl.: B01L 3/02

(54) **Pipettiervorrichtung**
Pipette device
Dispositif de pipetage

(30) Priorität: 07.07.2006 DE 102006031460
(43) Veröffentlichungstag der Anmeldung: 09.01.2008
(73) Patentinhaber: EPPENDORF AG, 22339 Hamburg (DE)
(72) Erfinder: Wilmer, Jens, 22926 Ahrensburg (DE)
(74) Vertreter: Hauck Patent- und Rechtsanwälte

(56) Entgegenhaltungen:
- EP-A- 0 181 957
- DD-A1- 239 539
- DE-A1- 19 708 151
- FR-A1- 2 330 456

## Beschreibung

Die Erfindung bezieht sich auf eine Pipettiervorrichtung zum Dosieren von Flüssigkeiten.

Pipettiervorrichtungen werden in Laboratorien zum Dosieren von Flüssigkeiten eingesetzt. Luftpolsterpipetten haben mindestens eine integrierte Verdrängereinheit umfassend einen Zylinder und einen darin längsverschieblich angeordneten Kolben. Der Hohlraum des Zylinders ist über einen Verbindungskanal mit einem Durchgangsloch in einem Sitz für eine Pipettenspitze verbunden. Durch Verlagern des Kolbens im Zylinder ist eine Luftsäule verschiebbar, um Probenflüssigkeit in eine abdichtend auf dem Sitz angeordnete Pipettenspitze einzusaugen und aus dieser auszustoßen. Hierbei kommt die Verdrängereinheit nicht in Kontakt mit der Flüssigkeit. Nur die Pipettenspitze, die meist aus Kunststoff besteht, wird verunreinigt und kann nach Gebrauch ausgetauscht werden.

Der Kolben ist mit einem Antrieb zum Verlagern des Kolbens innerhalb des Zylinders verbunden. Bekannt ist, eine Kolbenbetätigungsstange, die manuell oder mittels eines elektromotorischen Linearantriebes antreibbar ist, mit der Kolbenstange zu kuppeln. Die Kolbenstange ist in eine Aufnahme der Kolbenbetätigungsstange eingesetzt. Zusätzlich ist in die Aufnahme eine Biege- oder Spiralfeder eingesetzt, die unter Vorspannung an der Kolbenstange anliegt, um Spiel zu vermeiden.

Der Montageaufwand für die bekannte Pipettiervorrichtung ist gross, insbesondere weil die äusserst kleine Feder schwer zu handhaben ist. Dies ist auch bei der Anwendung nachteilig, beispielsweise wenn der Anwender die Pipettiervorrichtung zum Reinigen oder Autoklavieren oder für den Austausch defekter Teile demontiert und wieder zusammenbaut.

Aus der DE 197 08 151 A1 sind Pipettiervorrichtungen mit einer magnetischen Entkopplungseinrichtung zwischen einer Kolbenbetätigungsstange und einem Kolben bekannt. Die Entkopplungseinrichtung entkoppelt, wenn die Kolbenbetätigungsstange beim Aufsetzen des Kolbens auf den Grund des Zylinders noch weiter zum Kolben hin verlagert wird. Hierbei wird von einem Entkopplungselement der Entkopplungseinrichtung eine Abwurfeinrichtung für eine Pipettenspitze betätigt.

Davon ausgehend liegt der Erfindung die Aufgabe zugrunde, eine Pipettiervorrichtung zu schaffen, bei der die Montage und Demontage von Kolbenbetätigungsstange und Verdrängereinheit mit einem geringeren Aufwand verbunden ist.

Die Aufgabe wird durch eine Pipettiervorrichtung mit den Merkmalen des Anspruches 1 gelöst. Vorteilhafte Ausgestaltungen der Lösung sind in den Unteransprüchen angegeben.

Die erfindungsgemässe Pipettiervorrichtung zum Dosieren von Flüssigkeiten hat
- eine Kolbenbetätigungsstange,
- mindestens eine an einem Ende der Kolbenbetätigungsstange angeordnete Aufnahme für einen Kolbenkopf, die in axialer Richtung der Kolbenbetätigungsstange von einer Anlagefläche für den Kolbenkopf begrenzt ist eine dieser gegenüberliegende Durchgangsöffnung für eine Kolbenstange und einen die Durchgangsöffnung umgebenden Boden zum Abstützen des Kolbenkopfes aufweist,
- mindestens einen Zylinder mit einem Hohlraum,
- mindestens einen Sitz zum Halten einer Pipettenspitze,
- mindestens einen den Hohlraum eines Zylinders mit einem Durchgangsloch in einem Sitz verbindenden Durchgangskanal und
- mindestens einen im Hohlraum eines Zylinders längsverschieblich angeordneten Kolben mit einer durch die Durchgangsöffnung einer Aufnahme erstreckten Kolbenstange und einem in der Aufnahme angeordneten Kolbenkopf am Ende der Kolbenstange, der mit einer der Kolbenstange zugewandten Unterseite auf dem Boden aufsitzt,
dadurch gekennzeichnet, dass
- der Kolbenkopf einen über die von der Kolbenstange abgewandte Oberseite hinausstehenden elastischen Körper aufweist, der nicht oder teilweise elastisch zusammengedrückt an der Anlagefläche anliegt.

Bei der erfindungsgemässen Pipettiervorrichtung weist der Kolben einen elastischen Körper auf, der zum Zwecke des Spielausgleiches nicht oder teilweise elastisch zusammengedrückt ist, wenn der Kolbenkopf in der Aufnahme angeordnet ist. Hierbei liegt der elastische Körper an der Anlagefläche der Aufnahme an und ist der Kolbenkopf mit der Unterseite am Boden abgestützt. Der elastische Körper hat eine deutlich grössere Elastizität als der Kolben bzw. der Kolbenkopf, an dem der elastische Körper angeordnet ist. Der elastische Körper ist kein separates Teil, sondern ist am Kolben angeordnet und gemeinsam mit diesem bzw. der Verdrängereinrichtung an der Kolbenbetätigungsstange montierbar. Hierbei entfällt die Handhabung einer separaten, besonders kleinen Feder, so dass Montageaufwand und Demontageaufwand eingespart und Fehlmontagen vermieden werden. Damit der elastische Körper nicht oder teilweise elastisch zusammen-gedrückt an der Anlagefläche anliegt, ist der Überstand, den der elastische Körper im nicht zusammengedrückten Zustand über die Unterseite in Axialrichtung der Kolbenstange aufweist, gleich oder größer dem Abstand des Bodens von der Anlagefläche.

Die erfindungsgemäße Pipettiervorrichtung ist z.B. eine Handpipette oder eine Pipettiervorrichtung an einer Dosierstation oder Workstation.

Gemäß einer Ausgestaltung ist die Pipettiervorrichtung eine Einkanalpipettiervorrichtung, d.h. sie weist nur eine einzigen Verdrängereinheit auf, die mit einem einzigen Sitz für eine Pipettenspitze verbunden ist.

Gemäß einer anderen Ausgestaltung ist die Pipettiervorrichtung eine Mehrkanalpipettiervorrichtung, d.h. sie weist eine oder mehrere Verdrängereinheiten auf, die mit mehreren Sitzen für mehrere Pipettenspitzen verbunden ist/sind.

Gemäß einer weiteren Ausgestaltung weist die Kolbenbetätigungsstange eine quer zu ihrer Längsachse ausgerichtete Traverse mit mehreren nebeneinander angeordneten Aufnahmen für Kolbenköpfe und mehrere parallele Zylinder mit mehreren darin geführten, mit ihren Kolbenköpfen in den Aufnahmen angeordnete Kolben auf. Die Verringerung des Montage- und Demontageaufwandes ist bei dieser Mehrkanalpipettiervorrichtung mit mehreren Verdrängereinrichtungen besonders groß.

Für das Einsetzen des Kolbenkopfes in die Aufnahme kommen verschiedene Möglichkeiten in Betracht. Gemäß einer Ausgestaltung haben Kolbenkopf und Durchgangsöffnung einen so geformten Querschnitt, daß der Kolbenkopf in einer bestimmten Drehstellung zur Durchgangsöffnung axial in die Aufnahme einschiebbar ist und nach einer anschließenden Drehbewegung (z.B. von 90°) nicht herausgezogen werden kann, da er auf dem Boden aufsitzt. Auch ist es möglich, den Kolben in dieser gesicherten Drehstellung zwischen kleinen Vorsprüngen zu führen, die axial vom Boden vorstehen und über die der Kolbenkopf nur unter Andrücken gegen die Anlagefläche und weitere axiale Kompression des elastischen Körpers drehbar ist. Gemäß einer anderen Ausgestaltung ist der Boden von einer Platte gebildet, die lösbar mit dem Ende der Kolbenbetätigungsstange verbindbar ist (z.B. durch ein Gewinde am Umfang einer kreisscheibenförmigen Platte oder mittels zusätzlicher Schrauben), um den Boden mit der Durchgangsöffnung der Aufnahme zu bilden bzw. den Boden von der Aufnahme zu entfernen.

Gemäß einer Ausgestaltung weist die Aufnahme eine quer zur Kolbenbetätigungsstange erstreckte Einsetzöffnung für den Kolbenkopf und die Kolbenstange auf. Der Kolben ist mit Kolbenkopf und Kolbenstange leicht in die Einsetzöffnung einsetzbar bzw. aus dieser entnehmbar. Beim Verlagern des Kolbens erfolgt die Kraftübertragung senkrecht zur Einsetzöffnung, so daß der Kolben nicht herausrutscht. Dabei kann der Kolben von dem teilweise komprimierten elastischen Körper in der Aufnahme gesichert sein. Ferner kann die Einsetzöffnung zur Sicherung des Kolbens von einem entfernbaren Gehäuseteil der Pipettiervorrichtung abgedeckt sein.

Verschiedene Ausgestaltungen des Kolbenkopfes sind möglich, z.B. mit einer sphärischen, ebenen oder konischen Unterseite. Gemäß einer Ausgestaltung ist der Kolbenkopf mit einer Ringscheibe auf dem Boden abgestützt. Gemäß einer weiteren Ausgestaltung weist der Kolbenkopf einen Konus zwischen Ringscheibe und Kolbenstange auf.

Der elastische Körper kann auf verschiedene Weise an dem Kolben befestigt sein. Die Befestigung kann durch Formschluß und/oder Reibschluß und/oder Stoffschluß erfolgen.

Bei einer formschlüssigen Verbindung hat beispielsweise der elastische Körper außen einen Rand, der einen Rand des Kolbenkopfes außen umgreift und auf diese Weise am Kolbenkopf gesichert ist. Gemäß einer anderen formschlüssigen Verbindung ist der elastische Körper mittels vorspringender Elemente an der Unterseite in entsprechende Ausnehmungen in der Oberseite des Kolbenkopfes eingeknöpft.

Gemäß einer Ausgestaltung weist der Kolben an der Oberseite des Kolbenkopfes ein Sackloch auf, in dem der elastische Körper teilweise angeordnet ist. Der elastische Körper ist beispielsweise durch Einpressen bzw. Reibschluß in dem Sackloch fixiert. Gemäß einer Ausgestaltung hat das Sackloch in einem Abstand von seiner Öffnung eine Erweiterung und ist der elastische Körper durch Eingriff in die Erweiterung formschlüssig im Sackloch fixiert. Gemäß einer Ausgestaltung weist das Sackloch einander diametral gegenüberliegende Erweiterungen auf. Gemäß einer weiteren Ausgestaltung gehen die radialen Erweiterungen von einer Vertiefung am Grund des Sackloches aus.

Gemäß einer Ausgestaltung weist der elastische Körper einen balligen Abschnitt auf, der von dem Kolbenkopf vorsteht. Der ballige Abschnitt begünstigt eine allmähliche elastische Verformung bei sanftem Anstieg der elastischen Rückstellkräfte.

Gemäß einer Ausgestaltung weist der Kolben an dem vom Kolbenkopf entfernten Ende einen Konus auf und hat der Zylinder und/oder der Verbindungskanal innen eine entsprechende Konizität. Dies begünstigt eine vollständige Entleerung des Zylinders. Aufgrund der elastischen Kopplung von Kolben und Kolbenbetätigungsstange wird ein Einpressen bzw. Festklemmen des Konus in der Konizität vermieden.

Der Kolben kann auf verschiedene Weise im Zylinder abgedichtet sein. Es ist möglich, daß er mit einem Außenumfang direkt am Innenumfang des Zylinders abgedichtet ist. Gemäß einer Ausgestaltung hat der Kolben an dem vom Kolbenkopf entfernten Ende mindestens eine umlaufende Kolbendichtung. Die Kolbendichtung hat eine größere Elastizität als der Kolben. Eine sichere Abdichtung wird erreicht, auch wenn Kolben und Zylinder nicht hochgenau aufeinander abgestimmt sind.

Gemäß einer Ausgestaltung ist die Kolbendichtung ein in einer Ringnut am Umfang des Kolbens eingesetzter Kolbendichtring.

Der Zylinder ist beispielsweise mit dem Sitz über ein Röhrchen oder einen Schlauch verbunden. Gemäß einer Ausgestaltung ist der Zylinder einteilig mit dem Sitz ausgebildet.

Der Sitz ist z.B. eine Aufnahme zum Einstecken einer Pipettenspitze. Die Pipettenspitze ist in der Aufnahme durch Einklemmen ihres oberen Randbereiches gesichert. Gemäß einem anderen Beispiel ist der Sitz ein zylindrischer Ansatz, auf den eine Pipettenspitze aufsteckbar ist, so daß sie durch Aufklemmen auf dem Sitz fixiert ist. Gemäß einer Ausgestaltung ist der Sitz ein Konus zum Aufstecken einer Pipettenspitze.

Die Pipettenspitze kann direkt abdichtend auf dem Sitz fixiert sein. Gemäß einer Ausgestaltung hat der Sitz mindestens eine umlaufende Sitzdichtung zum Abdichten gegen eine aufgesteckte bzw. eingesteckte Pipettenspitze. Gemäß einer weiteren Ausgestaltung ist die Sitzdichtung ein in eine weitere Ringnut am Umfang des Sitzes eingesetzter Sitzdichtring.

Gemäß einer Ausgestaltung umfaßt der elastische Körper und/oder die Kolbendichtung und/oder die Sitzdichtung ein Elastomer, d.h. besteht ganz oder teilweise aus dem Elastomer.

Gemäß einer weiteren Ausgestaltung besteht der elastische Körper und/oder die Kolbendichtung und/oder die Sitzdichtung aus Silikon und/oder aus einem thermoplastischen Elastomer.

Der elastische Körper und der Kolben werden beispielsweise separat hergestellt und danach miteinander verbunden. Gemäß einer Ausgestaltung ist der Kolben aus Kunststoff hergestellt, insbesondere durch Spritzgießen. Gemäß einer Ausgestaltung ist der elastische Körper an den Kolben angespritzt. Durch Anspritzen des elastischen Körpers an den Kolben können elastischer Körper und Kolben formschlüssig und/oder reibschlüssig und/oder stoffschlüssig miteinander verbunden werden, letzteres z.B. falls die Werkstoffe so gewählt sind, daß sie im Kontaktbereich miteinander verschmelzen. Gemäß einer weiteren Ausgestaltung sind Kolben und elastischer Körper im Mehrkomponentenspritzgießverfahren hergestellt.

Gemäß einer Ausgestaltung hat die Pipettiervorrichtung ein Gehäuse, das die Kolbenbetätigungsstange, den mindestens einen Zylinder mit dem mindestens einen Kolben und den mindestens einen Sitz auf einer von außen zugänglichen Seite des Gehäuses umfaßt. Die Pipettiervorrichtung ist beispielsweise mit einer eigenen manuellen oder elektrischen Antriebseinrichtung versehen, die ebenfalls in dem Gehäuse angeordnet ist.

Gemäß einer weiteren Ausgestaltung ist auch das Ende der Kolbenbetätigungsstange auf einer Seite des Gehäuses von außen zugänglich. Die Pipettiervorrichtung bildet dann ein Pipettierwerkzeug, das mit einer Antriebseinrichtung verbindbar ist.

Bei der Antriebseinrichtung kann es sich wiederum um eine handbetätigbare Antriebseinrichtung oder um eine elektromotorisch angetriebene Antriebseinrichtung handeln.

Gemäß einer Ausgestaltung steht die Kolbenbetätigungsstange von der Seite des Gehäuses vor, um mit einem Antriebsorgan einer Antriebseinrichtung gekuppelt zu werden. Hierfür liegt gemäß einer Ausgestaltung eine axial nach außen verfederte Kolbenbetätigungsstange axial an einem linear verlagerbaren Betätigungsorgan der Antriebseinrichtung an. Gemäß einer anderen Ausgestaltung weist die Kolbenbetätigungsstange an dem von der Aufnahme entfernten Ende eine Kupplungseinrichtung zum Verbinden mit einer Antriebseinrichtung auf.

Gemäß einer Ausgestaltung weist das Gehäuse eine Befestigungseinrichtung zum Befestigen der Pipettiervorrichtung an einer Antriebseinrichtung auf. Die Befestigungseinrichtung ist z.B. ein Schraubgewinde und/oder eine Bajonettverbindung und/oder ein Flansch bzw. radial vorspringender Rand zum Fixieren an schwenkbaren Greif- bzw. Klemmvorrichtungen der Antriebseinrichtung.

Die Erfindung wird nachfolgend anhand der anliegenden Zeichnungen eines Ausführungsbeispieles näher erläutert. In den Zeichnungen zeigen:
- Fig. 1: eine Mehrkanal-Pipettiervorrichtung in einem Längsschnitt;
- Fig. 2: Kolben derselben Mehrkanal-Dosiervorrichtung in vergrößerter Seitenansicht;
- Fig. 3: Kolben derselben Mehrkanal-Dosiervorrichtung im Längsschnitt.

Gemäß Fig. 1 hat die Pipettiervorrichtung eine Grundstruktur 1 mit U-Form, die eine Basis 2 und zwei davon randseitig senkrecht vorstehende Schenkel 3, 4 aufweist. Von der Basis 2 steht nach außen eine hohlzylindrische Befestigungseinrichtung 5 vor.

Die Grundstruktur 1 ist beispielsweise aus Metall oder aus einem starren und festen Kunststoff hergestellt.

Außen auf der Befestigungseinrichtung 5 ist dieser gegenüber drehbar und axial unverrückbar eine Befestigungshülse 6 mit einem Außengewinde 7 angeordnet. Die Befestigungshülse 6 ist ebenfalls aus Metall oder einem starren und festen Kunststoff hergestellt.

Quer durch die Basis 2 erstreckt sich koaxial zur Befestigungseinrichtung 5 ein Durchgangsloch 8.

Eine Kolbenbetätigungsstange 9 erstreckt sich koaxial durch die Befestigungseinrichtung 5 und durch das Durchgangsloch 8. Die Kolbenbetätigungsstange 9 hat an einem nach außen von der Befestigungseinrichtung 5 vorstehenden Ende eine Kupplungseinrichtung 10 zum Verbinden mit einer Antriebseinrichtung, die zwei umlaufende, kreisscheibenförmige Wellenbunde 11, 12 mit einer Nut 13 dazwischen umfaßt.

Die Kolbenbetätigungsstange 9 ist auf der Innenseite der Basis 2 mit einer Traverse 14 verbunden, die quer zur Kolbenbetätigungsstange 9 ausgerichtet ist.

In der Befestigungseinrichtung 5 ist eine Schraubenfeder 15 angeordnet, die sich einenends an der Außenseite der Basis 2 abstützt und anderenends an einem Widerlager 16 in Form eines Schraubringes, der nahe einer Öffnung der Befestigungseinrichtung 5 auf die Kolbenbetätigungsstange 9 aufgeschraubt ist. Die Schraubenfeder 15 befindet sich in der gezeigten Stellung unter Vorspannung, so daß sie die Traverse 14 gegen die Innenseite der Basis 2 drückt.

Die Traverse 14 hat auf der von der Basis 2 abgewandten Seite mehrere parallele Aufnahmen 17 für jeweils einen Kolbenkopf. Jede Aufnahme 17 ist auf der von der Basis 2 abgewandten Seite durch eine Durchgangsöffnung 18 in einem Boden 19 von außen zugänglich. Der Boden 19 bildet somit einen die Durchgangsöffnung 18 begrenzenden Rand, der bezüglich des darüber befindlichen Teils der Aufnahme 17 nach innen vorspringt.

Axial gegenüber der Durchgangsöffnung 18 hat jede Aufnahme eine Anlagefläche 20. Jede Aufnahme 17 ist außerdem von außen durch eine senkrecht zur Kolbenbetätigungsstange 9 und zur Traverse 14 (bzw. senkrecht zur Zeichenebene) erstreckte Einsetzöffnung 21 zugänglich.

Die Kolbenbetätigungsstange 9 und die Traverse 14 sind z.B. aus einem metallischen Werkstoff oder aus einem starren und festen Kunststoff hergestellt.

Auf der Grundstruktur 1 ist ein mehrteiliges Gehäuse 22 fixiert. Das Gehäuse 22 ist verhältnismäßig flach, d.h. seine Außenabmessungen senkrecht zur Zeichenebene betragen nur einen Bruchteil der in der Zeichenebene gezeigten Außenabmessungen.

In dem Gehäuse 22 ist direkt neben den Enden der Schenkel 3, 4 eine parallel zur Basis 2 erstreckte Lochplatte 23 mit in Axialrichtung der Kolbenbetätigungsstange 9 erstreckten, auf die Durchgangslöcher 18 ausgerichteten Führungslöchern 24 vorhanden.

In weiterem Abstand von der Basis 2 ist eine weitere Lochplatte 25 mit zu den Führungslöchern 24 koaxialen Gewindelöchern 26 angeordnet. Die weitere Lochplatte 25 schließt an dieser Stirnseite das Gehäuse 22 ab.

Das Gehäuse 22 ist aus einem starren und festen Kunststoff oder aus einem metallischen Werkstoff hergestellt.

Ferner umfaßt die Pipettiervorrichtung mehrere Zylinder 27 mit einem zylindrischen Hohlraum 28, die einteilig mit einem Sitz 29 in Form eines Konus für eine Pipettenspitze verbunden sind. Der zylindrische Hohlraum 28 ist über einen konischen Durchgangskanal 30 mit einem Durchgangsloch 31 in einer Stirnseite des Sitzes 29 verbunden.

Jeder Zylinder 27 hat einen umlaufenden Flansch 32. Ferner weist jeder Zylinder 27 auf der Seite des Sitzes 29 neben dem Flansch 32 ein Außengewinde 33 auf. Der Zylinder 26 besteht aus einem metallischen Werkstoff oder aus einem starren und festen Kunststoff.

Jeder Zylinder 27 ist in eine Führungsbohrung 24 eingesetzt und in eine dazu koaxiale Gewindebohrung 26 eingeschraubt, so daß der Flansch 32 auf der Innenseite der weiteren Lochplatte 25 aufsitzt. Statt dessen kann der Zylinder 27 ohne Außengewinde 33 ausgeführt und in ein gewindeloses Loch der weiteren Lochplatte 25 eingesetzt sein. Eine Feder kann den Flansch 32 in Anlage an der weiteren Lochplatte 25 halten. In dieser Stellung steht der Sitz 29 nach außen über die benachbarte Stirnseite des Gehäuses 22 hinaus.

Am Umfang des Sitzes 29 läuft eine Ringnut 34 um, in der ein Sitzdichtring 35 angeordnet ist.

Sämtliche Führungsbohrungen 24 und Gewindebohrungen 26 sind in der vorbeschriebenen Weise mit Zylindern 27 bestückt. In der Zeichnung ist zur Vereinfachung nur ein einziger Zylinder 27 gezeigt.

In jedem Zylinder 27 ist ein Kolben 36 axial verschieblich geführt.

Jeder Kolben 36 hat am Ende einer aus dem Zylinder 27 herausragenden Kolbenstange 37 einen Kolbenkopf 38.

Jeder Kolbenkopf 38 umfaßt eine Ringscheibe 39 und einen zwischen Ringscheibe 39 und Kolbenstange 37 angeordneten Konus 40 (vgl. Fig. 2 und 3).

Auf der Seite der Kolbenstange 37 hat der Kolbenkopf 38 eine Unterseite 41 und auf der gegenüberliegenden Seite eine flache Oberseite 42.

Ausgehend von der Oberseite 42 weist der Kolben ein Sackloch 43 auf, das am Boden eine Vertiefung 44 hat. Diese hat radiale Erweiterungen 45, 46, die sich senkrecht zur Zeichenebene von Fig. 1 bis zum Mantel des Konus 40 erstrecken (vgl. Fig. 2).

Ein elastischer Körper 47 ist in dem Sackloch 43 angeordnet. Der elastische Körper 47 ist im Bereich des Sackloches 43 zylindrisch und in einem über die Oberseite 42 hinausstehenden Bereich ballig. Im Beispiel hat der über die Oberseite 42 hinausstehende Bereich 48 des elastischen Körpers 47 die Form einer Halbkugel.

Unten ist der elastische Körper durch den in der Vertiefung 44 und den Verbreiterungen 45, 46 angeordneten, leistenförmigen Abschnitt 49 im Kolbenkopf 38 verankert.

Das dem Kolbenkopf 38 gegenüberliegende Ende des Kolbens 36 weist einen schlanken Konus 50 auf, dessen Konuswinkel dem des Durchgangskanales 30 entspricht. Zwischen Konus 50 und Kolbenstange 37 ist eine umlaufende Ringnut 51 vorhanden, die eine Kolbendichtung 52 in Form eines Kolbendichtringes aufnimmt.

Der Kolben 36 ist im Zweikomponenten-Spritzgießverfahren hergestellt. Dabei ist der Kolben 36 aus einem harten Kunststoff hergestellt, beispielsweise aus einem Thermoplasten wie Fortron (glasfaserverstärktes Polyvinylensulfid der Firma Hoechst). Der elastische Körper 47 ist in einem zweiten Spritzzyklus aus Silikon(kautschuk) oder aus einem thermoplastischen Elastomer an den Kolben 36 angespritzt.

Jeder Kolben 36 ist mit dem Konus 50 und der Kolbendichtung 52 im zylindrischen Hohlraum 28 angeordnet, auch wenn der Kolben 36 maximal aus dem Zylinder 27 herausgezogen ist (Fig. 1).

Jeder Kolbenkopf 38 befindet sich in einer zum Zylinder 27 koaxialen Aufnahme 17. Dabei erstreckt sich die Kolbenstange 37 durch das Durchgangsloch 18 hindurch.

Der Kolbenkopf 38 sitzt im Bereich der Kreisscheibe 30 mit der Unterseite 41 auf dem Boden 19 auf.

Ferner sitzt der ballige Bereich 48 des elastischen Körpers 47 auf der Anlagefläche 20 auf. Der elastische Körper 47 ist in dem balligen Bereich 48 etwas elastisch zusammengedrückt.

Jeder Kolben 36 ist durch einfaches Einschieben des Kolbenkopfes 38 durch die Einsetzöffnung 21 in die Aufnahme 17 mit der Traverse 14 verbindbar. Aufgrund der elastischen Kompression des elastischen Körpers 47 ist er in einer definierten Position in der Aufnahme 17 gehalten und ein Spiel zwischen Kolbenkopf 38 und Aufnahme 17 wird hierdurch ausgeglichen. In umgekehrter Weise ist der Kolben 36 äußerst einfach demontierbar.

Zum Pipettieren wird die Pipettiervorrichtung mit einer Antriebseinrichtung 53 verbunden. Hierzu wird sie mit der Befestigungseinrichtung 5 in eine Befestigungsaufnahme 54 der Antriebseinrichtung 53 eingesetzt und durch Einschrauben des Befestigungsringes 6 in ein Innengewinde 55 der Befestigungsaufnahme 54 mit dieser verbunden. Dabei sitzt die Befestigungseinrichtung 5 mit ihrem stirnseitigen Ende auf dem Grund der Befestigungsaufnahme 54 auf.

Des weiteren wird die Kupplungseinrichtung 10 mit einer darauf abgestimmten weiteren Kupplungseinrichtung 56 eines linearen Antriebs 57 der Antriebseinrichtung 53 verbunden.

Durch axiales Verschieben des linearen Antriebes 57 ist die Kolbenbetätigungsstange 9 und die damit verbundenen Kolben 36 verlagerbar. Dabei verschieben die Kolben 36 innerhalb der Hohlräume 28 und der Verbindungskanäle 30 Luftsäulen, um Flüssigkeit aus auf die Sitze 29 aufgesteckten Pipettenspitzen auszustoßen bzw. in diese einzusaugen.

## Patentansprüche

1. Pipettiervorrichtung zum Dosieren von Flüssigkeiten mit
- einer Kolbenbetätigungsstange (9),
- mindestens einer an einem Ende der Kolbenbetätigungsstange (9) angeordneten Aufnahme (17) für einen Kolbenkopf (38), die in axialer Richtung der Kolbenbetätigungsstange (9) von einer Anlagefläche (20) für den Kolbenkopf (38) begrenzt ist, eine dieser gegenüberliegende Durchgangsöffnung (18) für eine Kolbenstange (36) und einen die Durchgangsöffnung (18) umgebenden Boden (19) zum Abstützen des Kolbenkopfes (38) aufweist,
- mindestens einem Zylinder (27) mit einem Hohlraum (28),
- mindestens einem Sitz (29) zum Halten einer Pipettenspitze,
- mindestens einem den Hohlraum (28) eines Zylinders (27) mit einem Durchgangsloch (31) in einem Sitz (29) verbindenden Durchgangskanal (30) und
- mindestens einem im Hohlraum (28) eines Zylinders (27) längsverschieblich angeordneten Kolben (36) mit einer durch die Durchgangsöffnung (18) der Aufnahme (17) erstreckten Kolbenstange (37) und einem in der Aufnahme (17) angeordneten Kolbenkopf (38) am Ende der Kolbenstange (37), der mit einer der Kolbenstange (37) zugewandten Unterseite (41) auf dem Boden (19) aufsitzt,
**dadurch gekennzeichnet, dass**
- der Kolbenkopf (38) einen über die von der Kolbenstange (37) abgewandte Oberseite (42) hinausstehenden elastischen Körper (47) aufweist, der nicht oder teilweise elastisch zusammengedrückt an der Anlagefläche (20) anliegt.

2. Pipettiervorrichtung nach Anspruch 1, die eine Einkanalpipettiervorrichtung ist.

3. Pipettiervorrichtung nach Anspruch 1, die eine Mehrkanalpipettiervorrichtung ist.

4. Pipettiervorrichtung nach einem der Ansprüche 1 bis 3, bei der die Kolbenbetätigungsstange (9) eine quer zu ihrer Längsachse ausgerichtete Traverse (14) mit mehreren nebeneinander angeordneten Aufnahmen (17) für Kolbenköpfe (38) aufweist und die mehrere parallele Zylinder (27) mit mehreren darin geführten, mit ihren Kolbenköpfen (38) in den Aufnahmen (17) angeordnete Kolben (36) aufweist.

5. Pipettiervorrichtung nach einem der Ansprüche 1 bis 4, bei der die Aufnahme (17) eine quer zur Kolbenbetätigungsstange (9) erstreckte Einsetzöffnung (21) für den Kolbenkopf (38) und die Kolbenstange (37) hat.

6. Pipettiervorrichtung nach einem der Ansprüche 1 bis 5, bei der der Kolbenkopf (38) mit einer Ringscheibe (39) auf dem Boden (19) abgestützt ist.

7. Pipettiervorrichtung nach einem der Ansprüche 1 bis 6, bei der der Kolbenkopf (38) einen Konus (40) zwischen Ringscheibe (39) und Kolbenstange (37) aufweist.

8. Pipettiervorrichtung nach einem der Ansprüche 1 bis 7, bei der der Kolben (36) an der Oberseite (42) des Kolbenkopfes (38) ein Sackloch (43) aufweist, in dem der elastische Körper (47) teilweise angeordnet ist.

9. Pipettiervorrichtung nach Anspruch 8, bei der das Sackloch (43) in einem Abstand von seiner Öffnung mindestens eine Erweiterung (45, 46) aufweist, in die der elastische Körper (47) eingreift.

10. Pipettiervorrichtung nach Anspruch 9, bei der das Sackloch (43) einander diametral gegenüberliegende Erweiterungen (45, 46) aufweist.

11. Pipettiervorrichtung nach Anspruch 9, bei der die Erweiterungen (45, 46) von einer Vertiefung (44) am Grund des Sackloches (43) ausgehen.

12. Pipettiervorrichtung nach einem der Ansprüche 1 bis 11, bei der der elastische Körper (47) einen balligen Abschnitt (48) aufweist, der von dem Kolbenkopf (38) vorsteht.

13. Pipettiervorrichtung nach einem der Ansprüche 1 bis 12, bei der der Kolben (36) an dem vom Kolbenkopf (38) entfernten Ende einen Konus (40) aufweist und der Zylinder (27) und/oder der Verbindungskanal (30) innen eine entsprechende Konizität hat.

14. Pipettiervorrichtung nach einem der Ansprüche 1 bis 13, bei der der Kolben (36) an dem vom Kolbenkopf (38) entfernten Ende mindestens eine umlaufende Kolbendichtung (52) aufweist.

15. Pipettiervorrichtung nach Anspruch 14, bei der die Kolbendichtung (52) ein in einer Ringnut (51) am Umfang des Kolbens (36) eingesetzter Kolbendichtring ist.

16. Pipettiervorrichtung nacht einem der Ansprüche 1 bis 15, bei der der elastische Körper (47) und/oder die Kolbendichtung (52) ein Elastomer umfaßt.

17. Pipettiervorrichtung nach einem der Ansprüche 1 bis 16, bei der der elastische Körper (47) und/oder die Kolbendichtung (52) aus Silikon und/oder aus thermoplastischem Elastomer besteht/bestehen.

18. Pipettiervorrichtung nach einem der Ansprüche 1 bis 17, bei der der Kolben (36) aus Kunststoff hergestellt ist.

19. Pipettiervorrichtung nach einem der Ansprüche 1 bis 18, bei der das elastische Körper (47) an den Kolben (36) angespritzt ist.

20. Pipettiervorrichtung nach Anspruch 18 und 19, bei der der Kolben (36) und der elastische Körper (47) im Mehrkomponentenspritzgießverfahren hergestellt sind.

21. Pipettiervorrichtung nach einem der Ansprüche 1 bis 20 mit einem Gehäuse (22), das die Kolbenbetätigungsstange (9), den mindestens einen Zylinder (27) mit dem mindestens einen Kolben (36) und den mindestens einen Sitz (30) auf einer von außen zugänglichen Seite des Gehäuses (22) umfaßt.

22. Pipettiervorrichtung nach einem der Ansprüche 1 bis 21, bei dem ein Ende der Kolbenbetätigungsstange (9) auf einer Seite des Gehäuses (22) von außen zugänglich ist.

23. Pipettiervorrichtung nach Anspruch 22, bei der die Kolbenbetätigungsstange (9) von der Seite des Gehäuses (22) vorsteht.

24. Pipettiervorrichtung nach einem der Ansprüche 1 bis 23, bei der das Gehäuse (22) eine Befestigungseinrichtung (5) zum Befestigen der Pipettiervorrichtung an einer Antriebseinrichtung (53) aufweist.

## Claims

1. Pipetting device for metering liquids comprising
- a piston actuating rod (9),
- at least one receiver (17) for a piston head (38) arranged on one end of the piston actuating rod (9) and which is defined by an abutment surface (20) for the piston head (38) in the axial direction of the piston actuating rod (9), and comprises a through-opening (18) for a piston rod (36) opposing said piston head and a base (19) for supporting the piston head (38) surrounding the through-opening (18),
- at least one cylinder (27) with a hollow space (28),
- at least one seat (29) for holding a pipette tip,
- at least one through-channel (30) connecting the hollow space (28) of a cylinder (27) to a through-hole (31) in a seat (29) and
- at least one piston (36) arranged longitudinally displaceably in the hollow space (28) of a cylinder (27) with a piston rod (37) extending through the through-opening (18) of a receiver (17) and a piston head (38) at the end of the piston rod (37) arranged in the receiver (17), which is positioned on the base (19) with a lower face (41) facing the piston rod (37), **characterized in that**
- the piston head (38) comprises a resilient body (47) projecting beyond the upper face (42) facing away from the piston rod (37), which does not bear against the abutment surface (20) in an elastically compressed manner, or bears against the abutment surface (20) in a partially elastically compressed manner.

2. Pipetting device according to Claim 1, which is a single channel pipetting device.

3. Pipetting device according to Claim 1, which is a multi-channel pipetting device.

4. Pipetting device according to one of Claims 1 to 3, in which the piston actuating rod (9) comprises a cross-member (14) aligned transversely to its longitudinal axis with a plurality of receivers (17) for piston heads (38) arranged adjacent to one another and which comprises a plurality of parallel cylinders (27) with a plurality of pistons (36) guided therein and arranged with their piston heads (38) in the receivers (17).

5. Pipetting device according to one of Claims 1 to 4, in which the receiver (17) has an insertion opening (21) extending transversely to the piston actuating rod (9) for the piston head (38) and the piston rod (37).

6. Pipetting device according to one of Claims 1 to 5, in which the piston head (38) is supported by an annular disc (39) on the base (19).

7. Pipetting device according to one of Claims 1 to 6, in which the piston head (38) comprises a tapered portion (40) between the annular disc (39) and piston rod (37).

8. Pipetting device according to one of Claims 1 to 7, in which the piston (36) on the upper face (42) of the piston head (38) comprises a blind hole (43), in which the resilient body (47) is partially arranged.

9. Pipetting device according to Claim 8, in which the blind hole (43) at a distance from its opening comprises at least one widened portion (45, 46) into which the resilient body (47) engages.

10. Pipetting device according to Claim 9, in which the blind hole (43) comprises widened portions (45, 46) diametrically opposing one another.

11. Pipetting device according to Claim 9, in which the widened portions (45, 46) extend from a recess (44) at the bottom of the blind hole (43).

12. Pipetting device according to one of Claims 1 to 11, in which the resilient body (47) comprises a spherical portion (48) which projects from the piston head (38).

13. Pipetting device according to one of Claims 1 to 12, in which the piston (36) has a tapered portion (40) on the end remote from the piston head (38) and the cylinder (27) and/or the connecting channel (30) on the inside has a corresponding taper.

14. Pipetting device according to one of Claims 1 to 13, in which the piston (36) comprises at least one peripheral piston seal (52) on the end remote from the piston head (38).

15. Pipetting device according to Claim 14, in which the piston seal (52) is a piston sealing ring inserted into an annular groove (51) on the periphery of the piston (36).

16. Pipetting device according to one of Claims 1 to 15, in which the resilient body (47) and/or the piston seal (52) comprises an elastomer.

17. Pipetting device according to one of Claims 1 to 16, in which the resilient body (47) and/or the piston seal (52) consist/s of silicon and/or of thermoplastic elastomer.

18. Pipetting device according to one of Claims 1 to 17, in which the piston (36) is produced from plastic.

19. Pipetting device according to one of Claims 1 to 18, in which the resilient body (47) is injection-moulded onto the piston (36).

20. Pipetting device according to Claims 18 and 19, in which the piston (36) and the resilient body (47) are produced in a multi-component injection-moulding method.

21. Pipetting device according to one of Claims 1 to 20, with a housing (22) which encompasses the piston actuating rod (9), the at least one cylinder (27) with the at least one piston (36) and the at least one seat (30) on one side of the housing (22) accessible from outside.

22. Pipetting device according to one of Claims 1 to 21, in which one end of the piston actuating rod (9) is accessible from outside on one side of the housing (22).

23. Pipetting device according to Claim 22, in which the piston actuating rod (9) projects from the side of the housing (22).

24. Pipetting device according to one of Claims 1 to 23, in which the housing (22) comprises a fastening device (5) for fastening the pipetting device to a drive device (53).

## Revendications

1. Dispositif de pipetage pour le dosage de liquides, avec
- une tige d'actionnement de piston (9),
- au moins un logement (17) pour une tête de piston (38), disposé à une extrémité de la tige d'actionnement de piston (9), qui est limité dans la direction axiale de la tige d'actionnement de piston (9) par une surface d'appui (20) pour la tête de piston (38), une ouverture de passage (18), en face du logement, pour une tige de piston (16), et un fond (19) entourant l'ouverture de passage (18) pour l'appui de la tête de piston (38),
- au moins un cylindre (27) avec un espace creux (28),
- au moins un siège (29) pour la retenue d'une pointe de pipette,
- au moins un canal de passage (30) raccordant l'espace creux (28) d'un cylindre (27) à un trou de passage (31) dans un siège (29), et
- au moins un piston (36) disposé de façon longitudinalement mobile dans l'espace creux (28) d'un cylindre (27) avec une tige piston (37) s'étendant à travers l'ouverture de passage (18) du logement (17), et avec une tête de piston (38) disposée dans le logement (17) à l'extrémité de la tige piston (37) et qui repose sur le fond (19) avec un côté inférieur (41) tourné vers la tige piston (37),
**caractérisé en ce que**
- la tête de piston (38) présente un corps (47) élastique faisant saillie au-delà du côté supérieur (42) éloigné de la tige piston (37), et qui appuie contre la surface d'appui (20) en n'étant pas comprimé ou en étant comprimé partiellement de façon élastique.

2. Dispositif de pipetage selon la revendication 1, qui est un dispositif de pipetage à canal unique.

3. Dispositif de pipetage selon la revendication 1, qui est un dispositif de pipetage à canaux multiples.

4. Dispositif de pipetage selon une des revendications 1 à 3, dans lequel la tige d'actionnement de piston (9) présente une traverse (14) orientée transversalement à son axe longitudinal, avec plusieurs logements (17) juxtaposés pour des têtes de piston (38), et qui présente plusieurs cylindres (27) parallèles avec plusieurs pistons (36) qui y sont guidés et qui sont disposés avec leurs têtes de piston (38) dans les logements (17).

5. Dispositif de pipetage selon une des revendications 1 à 4, dans lequel le logement (17) a une ouverture d'insertion (21), destinée à la tête de piston (38) et à la tige piston (37), qui s'étend transversalement à la tige d'actionnement de piston (9).

6. Dispositif de pipetage selon une des revendications 1 à 5, dans lequel la tête de piston (38) repose sur le fond (19) avec un disque annulaire (39).

7. Dispositif de pipetage selon une des revendications 1 à 6, dans lequel la tête de piston (38) présente un cône (40) entre le disque annulaire (39) et la tige piston (37).

8. Dispositif de pipetage selon une des revendications 1 à 7, dans lequel le piston (36) présente, sur le côté supérieur (42) de la tête de piston (38), un trou borgne (43) dans lequel le corps (47) élastique est partiellement disposé.

9. Dispositif de pipetage selon la revendication 8, dans lequel le trou borgne (43) présente, à distance de son ouverture, au moins un élargissement (45, 46) dans lequel le corps (47) élastique engrène.

10. Dispositif de pipetage selon la revendication 9, dans lequel le trou borgne (43) présente des élargissements (45, 46) diamétralement opposés.

11. Dispositif de pipetage selon la revendication 9, dans lequel les élargissements (45, 46) partent d'un creux (44) sur le fond du trou borgne (43).

12. Dispositif de pipetage selon une des revendications 1 à 11, dans lequel le corps (47) élastique présente un tronçon (48) convexe qui dépasse de la tête de piston (38).

13. Dispositif de pipetage selon une des revendications 1 à 12, dans lequel le piston (36) présente, sur l'extrémité éloignée de la tête de piston (38), un cône (40), et le cylindre (27) et/ou le canal de raccordement (30) présente à l'intérieur une conicité correspondante.

14. Dispositif de pipetage selon une des revendications 1 à 13, dans lequel le piston (36) présente, sur l'extrémité éloignée de la tête de piston (38), au moins un joint d'étanchéité de piston (52) périphérique.

15. Dispositif de pipetage selon la revendication 14, dans lequel le joint d'étanchéité de piston (52) est une bague d'étanchéité de piston insérée dans une rainure annulaire (51) sur la périphérie du piston (36).

16. Dispositif de pipetage selon une des revendications 1 à 15, dans lequel le corps (47) élastique et/ou le joint d'étanchéité de piston (52) comprend/comprennent un élastomère.

17. Dispositif de pipetage selon une des revendications 1 à 16, dans lequel le corps (47) élastique et/ou le joint d'étanchéité de piston (52) est/sont constitué(s) de silicone et/ou d'élastomère thermoplastique.

18. Dispositif de pipetage selon une des revendications 1 à 17, dans lequel le piston (36) est réalisé en matière plastique.

19. Dispositif de pipetage selon une des revendications 1 à 18, dans lequel le corps (47) élastique est injecté sur le piston (36).

20. Dispositif de pipetage selon les revendications 18 et 19, dans lequel le piston (36) et le corps (47) élastique sont réalisés selon le procédé de moulage par injection à plusieurs composants.

21. Dispositif de pipetage selon une des revendications 1 à 20, avec un carter (22) qui comprend la tige d'actionnement de piston (9), le cylindre (27), au moins au nombre de un, avec le piston (36), au moins au nombre de un, et le siège (30), au moins au nombre de un, sur un côté du carter (22) accessible depuis l'extérieur.

22. Dispositif de pipetage selon une des revendications 1 à 21, dans lequel une extrémité de la tige d'actionnement de piston (9) est accessible de l'extérieur sur un côté du carter (22).

23. Dispositif de pipetage selon la revendication 22, dans lequel la tige d'actionnement de piston (9) dépasse du côté du carter (22).

24. Dispositif de pipetage selon une des revendications 1 à 23, dans lequel le carter (22) présente un dispositif de fixation (5) pour la fixation du dispositif de pipetage sur un dispositif d'entraînement (53).
